# EUROPÄISCHE PATENTSCHRIFT

(11) **EP 4 112 844 B1**
(45) Veröffentlichungstag und Bekanntmachung des Hinweises auf die Patenterteilung: **13.12.2023**
(21) Anmeldenummer: 22175176.1
(22) Anmeldetag: 24.05.2022
(51) Int. Cl.: E04H 3/02, E04H 1/12, A47C 17/52, A47C 17/82

(54) **SCHLAFBEHÄLTNIS**
SLEEPING CONTAINER
CABINE DE REPOS

(30) Priorität: 29.06.2021 DE 102021003346
(43) Veröffentlichungstag der Anmeldung: 04.01.2023
(73) Patentinhaber: Gehrmann, Ralf, 87509 Immenstadt im Allgäu (DE)
(72) Erfinder: Gehrmann, Ralf, 87509 Immenstadt im Allgäu (DE)
(74) Vertreter: Isarpatent

(56) Entgegenhaltungen:
- WO-A1-2018/024209
- CN-U- 201 452 351
- DE-B4-102011 101 080

## Beschreibung

Die vorliegende Erfindung betrifft ein Schlafbehältnis.

Vor diesem Hintergrund liegt der vorliegenden Erfindung die Aufgabe zugrunde, ein Schlafbehältnis bereitzustellen, welches zu einer verbesserten Abschottung und Privatsphäre gegenüber einer Umgebung führen kann. Dabei kann das Schlafbehältnis als ein von der Umgebung abgeschlossener Schlafbereich und Raum ausgeformt sein und mobil sein.

In Unterkünften, wie Hotels, Berghütten, Ferienwohnungen, Camps oder im privaten Nutzungsbereich kann, insbesondere bei Gemeinschaftsunterkünften, die Privatsphäre beeinträchtigt sein und/oder die Umgebungsbedingungen betreffend das Schlafklima, Temperaturverhältnisse am Schlafplatz, Geräuschkulisse, Lichtverhältnisse, Insekten, oder weitere Faktoren, die Schlafbedingungen beeinträchtigen.

Hierbei kann eine Separationsmöglichkeit von den Raumbedingungen oder den Schlafplatzbedingungen, etwa bei Zeltplätzen oder im Freien, für eine Verbesserung der Schlafkonditionen wünschenswert sein.

In der DE 10 2011 101 080 B4 wird eine Schlafbox beschrieben, welche zwei separate Schlafkabinen mit je einem Umziehbereich und einem Schlafbereich umfasst. Die Schlafbereiche sind übereinander oder untereinander angeordnet und in einer versetzten L-Form ausgebildet. WO 2018/024209 A1 und CN 201 452 351 U zeigen weitere Schlafbehälnisse der gattungsgemäßen Art.

Erfindungsgemäß wird diese Aufgabe gelöst durch ein Schlafbehältnis gemäß den Merkmalen des Anspruchs 1.

Erfindungsgemäß umfasst das Schlafbehältnis ein Gehäuse mit einer Einstiegsöffnung und einem Liegebereich im Inneren des Gehäuses; eine Abdeckung mit einer Haltevorrichtung, wobei die Abdeckung mittels der Haltevorrichtung beweglich an dem Gehäuse befestigt ist, wobei die Abdeckung derart dimensioniert ist und dazu eingerichtet ist, die Einstiegsöffnung zu schließen, wobei der Liegebereich horizontal ausrichtbar ist und an einer Unterseite der Einstiegsöffnung anschließt, und wobei die Haltevorrichtung zumindest einen Hebelarm mit einem Gegengewicht umfasst, welches an einem ersten Ende das Hebelarms befestigt ist und wobei die Abdeckung an einem zweiten Ende des Hebelarms befestigt ist.

Das Schlafbehältnis kann eine quaderförmige Box darstellen, etwa mit einer größeren Länge entlang des Liegebereiches, und transportierbar sein. Wenn das Schlafbehältnis in eine waagrechte Position gestellt wird um als Schlafgelegenheit für eine Person zu dienen, kann in diesem Fall die Liegefläche horizontal ausgerichtet sein.

Bei geschlossener Abdeckung kann der Innenraum vorteilhaft vollständig vom Außenbereich separiert sein, beispielsweise kann eine Schalldämpfung und/oder Temperaturseparierung und/oder Geruchsseparierung gegenüber der Umgebung des Schlafbehältnisses erzielt werden. Die Ausrichtung zwischen Oberseite und Unterseite der Einstiegsöffnung kann senkrecht zur horizontalen Ausrichtung verstanden werden.

Das Gegengewicht kann den Hebelarm in eine bestimmte Position bewegen oder in dieser halten, beispielsweise in einer vollständig geöffneten Position der Abdeckung oder in einer vollständig geschlossenen Position der Abdeckung oder in einer Zwischenposition. Das Gegengewicht kann allerdings auch so schwer sein, dass die Abdeckung stets geöffnet wird, wenn diese nicht an der Einstiegsöffnung verriegelt ist.

Das Schlafbehältnis kann somit eine sogenannte "Traumkiste" darstellen, welche eine mobile Schlafmöglichkeit darstellen kann, mit welcher man die eigenen Wünsche an eine Schlafplatzkonfiguration umsetzen und mobil mitnehmen kann.

Gemäß einer bevorzugten Ausführungsform des Schlafbehältnisses umfasst die Abdeckung und/oder eine Oberseite des Gehäuses einen Fensterbereich mit einem lichttransparenten Material.

Gemäß einer bevorzugten Ausführungsform des Schlafbehältnisses umfasst das Gehäuse eine Schalldämpfung und/oder ein Klimatisierungssystem und/oder ein Sauerstoffsystem.

Gemäß einer bevorzugten Ausführungsform des Schlafbehältnisses umfasst die Haltevorrichtung an einer linken und einer rechten lateralen Seite des Gehäuses jeweils zwei Hebelarme, wobei diese zwei Hebelarme am Gehäuse drehbar befestigt sind und die Abdeckung mit den Hebelarmen drehbar verbunden ist, wobei die Abdeckung von einer Oberseite oder von einer Unterseite des Gehäuses zur Einstiegsöffnung hin- und/oder von der Einstiegsöffnung wegbewegbar ist.

Gemäß einer bevorzugten Ausführungsform des Schlafbehältnisses ist das Gegengewicht an zumindest einem der Hebelarme befestigt oder an diesem aufgehängt und wobei durch das Gegengewicht ein Drehmoment auf den zugehörigen Hebelarm übertragbar ist, durch welches die Abdeckung von der Einstiegsöffnung hin- und/oder wegbewegbar ist, wobei der Hebelarm um eine zentrale Befestigung des Hebelarms an dem Gehäuse rotierbar ist, und/oder die Abdeckung eine Verriegelungseinrichtung an dem Gehäuse für einen offenen oder geschlossenen Zustand der Einstiegsöffnung umfasst.

An zumindest einem der Hebelarme an einer lateralen Seite des Gehäuses kann das Gegengewicht an dem ersten Ende befestigt sein, beispielsweise aufgehängt sein. Um die zentrale Befestigung kann dann der Hebelarm ein Drehmoment auf die Abdeckung auswirken, wenn das entsprechende Gegengewicht das erste Ende nach unten zieht und das zweite Ende mit der daran befestigten Abdeckung nach oben drückt.

Gemäß einer bevorzugten Ausführungsform des Schlafbehältnisses umfasst die Haltevorrichtung an jeder lateralen Seite einen ersten Hebelarm und einen zweiten Hebelarm, und am ersten Ende des ersten Hebelarms ist ein erstes Gegengewicht an dem ersten Hebelarm befestigt, und am ersten Ende des zweiten Hebelarms ist ein zweites Gegengewicht an dem zweiten Hebelarm befestigt.

Bei einer besonders schweren Ausführung des Schlafbehältnisses kann also, zumindest an einer lateralen Seite des Gehäuses, jeder der Hebelarme ein eigenes Gegengewicht an dem ersten Ende aufweisen, etwa daran aufgehängt oder bevorzugt direkt am ersten Ende des jeweiligen Hebelarms befestigt, beispielsweise aufgesteckt und fixiert. Um die zentrale Befestigung des jeweiligen Hebelarms kann dann jeder der Hebelarme ein eigenes Drehmoment auf die Abdeckung auswirken, wenn das entsprechende Gegengewicht das erste Ende nach unten zieht und das zweite Ende mit der daran befestigten Abdeckung nach oben drückt.

Gemäß einer bevorzugten Ausführungsform des Schlafbehältnisses umfasst das Gehäuse Holz.

Gemäß einer bevorzugten Ausführungsform des Schlafbehältnisses umfasst das Gehäuse einen ersten Liegebereich mit einer ersten Einstiegsöffnung und einen zweiten Liegebereich mit einer zweiten Einstiegsöffnung, wobei der erste Liegebereich und der zweite Liegebereich aneinander anliegen oder durch eine fixe oder entfernbare Wand getrennt sind; und das Schlafbehältnis umfasst eine erste Abdeckung für die erste Einstiegsöffnung mit einer ersten Haltevorrichtung und eine zweite Abdeckung für die zweite Einstiegsöffnung mit einer zweiten Haltevorrichtung.

Eine Anordnung zweier oder mehrere Liegebereiche ist vorteilhaft möglich.

Gemäß einer bevorzugten Ausführungsform des Schlafbehältnisses umfasst das Gehäuse ein erstes Gehäuse mit dem ersten Liegebereich und ein zweites Gehäuse mit dem zweiten Liegebereich umfasst, welche als Doppelbehältnis zusammensetzbar sind und die Wand an dem ersten Gehäuse und an dem zweiten Gehäuse entfernbar ist.

Durch eine entfernbare Wand kann ein Doppelbett bereitgestellt werden.

Gemäß einer bevorzugten Ausführungsform des Schlafbehältnisses ist das Gehäuse in einer Modulbauweise ausgefertigt und aus vorgefertigten Bauelementen zusammensetzbar.

Das Schlafbehältnis kann in Modulbauweise ausgeführt sein, dabei als Hohlkörper und mit diversen Füllungen versehbar sein, etwa für das Innere des Gehäuses oder auch für ein Inneres der Wände des Gehäuses, als Füllung der Gehäusewand oder innen an diese anliegend.

Es ist dabei möglich, dass vorgefertigte industrielle Materialen zum Einsatz kommen können. Das Schlafbehältnis kann vorteilhaft in Häuser und/oder Wohnungen transportiert werden. Das Schlafbehältnis kann einfach montiert und wieder demontiert werden. Generell ergibt sich eine vielseitige und individuelle Ausgestaltungsmöglichkeit betreffend anzuwendender Farben und Ausstattungen.

Das Schlafbehältnis kann dazu verschiedene Ausstattungen aufweisen, beispielsweise eine Klimaanlage, TV und/oder einen Computer umfassen (evtl. mit Simulationstechnik). Generell bietet die Einstiegsöffnung ein komfortables Ein- und Aussteigen und die Abdeckung kann leicht geöffnet und geschlossen werden, da das Gegengewicht das Öffnen und Schließen unterstützen kann.

Für die Anwendung in einem Außenbereich kann das Schlafbehältnis als ein Spezialmodell ausgeführt sein, etwa mit besonders guter Wärme- und Schallisolierung sowie mit Verschließmechanismen von einer Innenseite aus.

Das Material des Gehäuses kann dabei mit einem Schutz (Lack, Abdeckung, Folie) für Witterungsverhältnisse ausgestattet sein oder selbst robust gegen die Außenwitterung sein. Das Schlafbehältnis kann auch als Spezialmodell für schutzbedürftige Personen ausgeformt sein und das Gehäuse und die Fensterbereiche können beispielsweise kugelsicher ausgeformt sein und ein derartiges Material umfassen und den Schutz zumindest verbessern.

Durch das Gehäuse des Schlafbehältnisses kann eine Abschirmung beispielsweise gegen Hitze, Insekten, Lärm, Streulicht, Smog, und Elektrosmog erzielt werden oder diese zumindest verbessert werden. Dazu kann eine gleichmäßige Temperatur durch Klimatisierung mit wenig Energieaufwand erzielt werden.

Des Weiteren ist eine einfache Wartung und Reinigung möglich. Des Weiteren ist eine separate Sauerstoffzuführung möglich.

Das Schlafbehältnis bietet vorteilhaft die Möglichkeit eines weltweiten Einsatzes für jedermann. Das Schlafbehältnis kann sich vorteilhaft für Schichtarbeiter, für Mehrbettzimmer in Hotels, Pensionen, Kasernen, Berghütten eignen. Dazu kann durch das Schlafbehältnis die Privatspähre gesteigert werden und eignet sich auch für Wohngemeinschaften.

Die vorliegende Erfindung wird nachfolgend anhand der in den schematischen Figuren angegebenen Ausführungsbeispiele näher erläutert. Es zeigen dabei:
- Fig. 1: eine schematische Ansicht des Schlafbehältnisses gemäß einem Ausführungsbeispiel der vorliegenden Erfindung;
- Fig. 2: eine schematische Ansicht des Schlafbehältnisses gemäß einem weiteren Ausführungsbeispiel der vorliegenden Erfindung;
- Fig. 3: eine schematische Ansicht des Schlafbehältnisses in einer Rückansicht und in Seitenansichten gemäß einem weiteren Ausführungsbeispiel der vorliegenden Erfindung;
- Fig. 4: eine schematische Ansicht des Schlafbehältnisses gemäß einem weiteren Ausführungsbeispiel der vorliegenden Erfindung; und
- Fig. 5: eine schematische Ansicht des Schlafbehältnisses gemäß einem weiteren Ausführungsbeispiel der vorliegenden Erfindung.

Weitere Merkmale und Vorteile von Ausführungsformen der Erfindung ergeben sich aus der nachfolgenden Beschreibung mit Bezug auf die beigefügten Zeichnungen. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Die Fig. 1 zeigt eine schematische Ansicht des Schlafbehältnisses gemäß einem Ausführungsbeispiel der vorliegenden Erfindung.

Das Schlafbehältnis 1 umfasst ein Gehäuse 2 mit einer Einstiegsöffnung (verdeckt) und einem Liegebereich im Inneren des Gehäuses 2; eine Abdeckung 4 mit einer Haltevorrichtung 5, wobei die Abdeckung 4 mittels der Haltevorrichtung 5 beweglich an dem Gehäuse 2 befestigt ist, wobei die Abdeckung 4 derart dimensioniert ist und dazu eingerichtet ist, die Einstiegsöffnung zu schließen, wobei der Liegebereich horizontal ausrichtbar ist und an einer Unterseite der Einstiegsöffnung anschließt, und wobei die Haltevorrichtung 5 zumindest einen Hebelarm 5a mit einem Gegengewicht 8 umfasst, welches an einem ersten Ende das Hebelarms 5a befestigt ist und wobei die Abdeckung 4 an einem zweiten Ende des Hebelarms 5a befestigt ist.

Die Abdeckung 4 kann ein Seitenfenster SF mit Fensterbereich 7 umfassen und eine Oberseite DK des Gehäuses 2 kann einen Fensterbereich 7 mit einem lichttransparenten Material als ein oberes Fenster OF umfassen.

Nach der Ausführung der Fig. 1 umfasst die Haltevorrichtung 5 an der linken lateralen Seite des Gehäuses 2 einen ersten Hebelarm 5a und einen kürzeren zweiten Hebelarm 5aa. Der erste Hebelarm 5a umfasst eine Verbindung BF, mit welcher das Gegengewicht am ersten Ende des ersten Hebelarms 5a aufgehängt ist, wobei durch das Gegengewicht 8 ein Drehmoment auf den ersten Hebelarm 5a übertragbar ist, durch welches die Abdeckung 4 von der Einstiegsöffnung wegbewegbar ist, wobei der erste Hebelarm 5a um eine zentrale Befestigung ZB an dem Gehäuse 2 rotierbar ist und durch diese zentrale Befestigung ZB an dem Gehäuse drehbar befestigt ist. Der zweite und kürzere Hebelarm 5aa kann an dessen ersten Ende eine zweite zentrale Befestigung ZBa umfassen und an dieser drehbar an dem Gehäuse 2 befestigt sein.

Mit einem zweiten Ende kann der zweite Hebelarm 5aa mit der Abdeckung verbunden sein. Beide Hebelarme 5a und 5aa können auch drehbar mit der Abdeckung 4 befestigt sein, so dass bei einer Bewegung der Abdeckung 4 diese stets mit deren Vorderseite vertikal ausgerichtet sein kann. Die zweite zentrale Befestigung ZBa kann vertikal direkt und auf einer Linie über der ersten zentralen Befestigung ZB angeordnet sein.

An der rechten lateralen Seite des Gehäuses (nicht gezeigt) kann die Haltevorrichtung gleich der linken Seite ausgeführt sein oder anders.

Der Fensterbereich 7 kann eine Isolierverglasung, etwa auch ein getöntes Glas, umfassen. Das Gehäuse 2 kann eine Holzkonstruktion mit einer Holzbekleidung und einer Schichtstoffoberfläche umfassen.

Die Fig. 2 zeigt eine schematische Ansicht des Schlafbehältnisses gemäß einem weiteren Ausführungsbeispiel der vorliegenden Erfindung.

Das Gehäuse 2 kann einen ersten Liegebereich mit einer ersten Einstiegsöffnung 3a und einen zweiten Liegebereich mit einer zweiten Einstiegsöffnung 3b umfassen, wobei der erste Liegebereich und der zweite Liegebereich aneinander anliegen oder durch eine fixe oder entfernbare Wand W getrennt sind. Das Schlafbehältnis 1 kann eine erste Abdeckung 4a für die erste Einstiegsöffnung 3a mit einer ersten Haltevorrichtung 5b und eine zweite Abdeckung 4b für die zweite Einstiegsöffnung 3b mit einer zweiten Haltevorrichtung 5c umfassen.

Die Haltevorrichtungen können jeweils ein Gegengewicht 8a oder 8b umfassen und beispielsweise gemäß den Ausführungen der Fig. 1 mit zwei Hebelarmen pro lateraler Seite und pro Gehäusehälfte ausgestattet sein. Die Wand W kann entfernbar sein um ein Doppelbehältnis mit zwei verbundenen Liegebereichen zu schaffen. Bei einer Zusammenstellung zweier Gehäuse können sich die Einstiegsöffnungen an entgegengelegenen Seiten befinden und die Abdeckungen sich an entgegengelegenen Seiten öffnen.

Die Fig. 3 zeigt eine schematische Ansicht des Schlafbehältnisses in einer Rückansicht und in Seitenansichten gemäß einem weiteren Ausführungsbeispiel der vorliegenden Erfindung.

Die Ansicht I zeigt eine Rückansicht des Gehäuses, welches etwa den Ausführungen der Fig. 1 entsprechen kann. Hierbei ist die Wand W in direkter Ansicht zu sehen und eine Haltevorrichtung 5 mit jeweils zwei Hebelarmen und einem Gegengewicht an der linken lateralen Seite L und an der rechten lateralen Seite R. Auch die Verbindungen BF sind an beiden Seiten vorhanden um die Gegengewichte 8 dort am längeren Hebelarm aufzuhängen.

Die Ansicht II zeigt dazu die linke laterale Seite L des Gehäuses 2 und die Ansicht III zeigt die rechte laterale Seite R, welche in diesem Beispiel gleich ausgeformt sein können und gleiche Konstruktionen der Haltevorrichtung 5 aufweisen können.

Die Fig. 4 zeigt eine schematische Ansicht des Schlafbehältnisses gemäß einem weiteren Ausführungsbeispiel der vorliegenden Erfindung.

Das Schlafbehältnis 1 umfasst ein Gehäuse mit einer Einstiegsöffnung 3 (3a, 3b) und einem Liegebereich 6 (6a, 6b) und eine Abdeckung 4 mit einer Haltevorrichtung, wobei die Abdeckung mittels der Haltevorrichtung beweglich an dem Gehäuse befestigt ist, wobei die Abdeckung 4 derart dimensioniert ist und dazu eingerichtet ist, die Einstiegsöffnung 3 zu schließen, wobei der Liegebereich 6 horizontal ausrichtbar ist und an einer Unterseite der Einstiegsöffnung 3 anschließt, und wobei die Haltevorrichtung 5 zumindest einen Hebelarm mit einem Gegengewicht 8 umfasst, welches an einem ersten Ende das Hebelarms befestigt ist und wobei die Abdeckung 4 an einem zweiten Ende des Hebelarms befestigt ist. Das Gehäuse kann in Modulbauweise und aus Holz ausgeformt sein.

Die Fig. 5 zeigt eine schematische Ansicht des Schlafbehältnisses gemäß einem weiteren Ausführungsbeispiel der vorliegenden Erfindung.

Die Fig. 5 zeigt eine bevorzugte weitere Ausführungsform des Schlafbehältnisses 1, wonach die Haltevorrichtung 5 an jeder lateralen Seite zumindest zwei Hebelarme umfasst und der erste Hebelarm 5aa und der zweite Hebelarm 5ab dabei gleich lang oder im Rahmen einer Abweichung von 10 % bis 20 % gleicher Länge ausgeformt sein können. Dabei kann der erste Hebelarm 5aa an einer ersten zentralen Befestigung ZB1 drehfest befestigt sein und der zweite Hebelarm 5ab drehfest über die zweite zentrale Befestigung ZB2 an dem Gehäuse befestigt sein. Beide zentrale Befestigungen können auf einer Linie vertikal übereinander angeordnet sein.

An jedem der Hebelarme ist ein Gegengewicht am Ende des jeweiligen Hebelarms befestigt. Mit anderen Worten kann ein erstes Gegengewicht 8a am ersten Hebelarm 5aa an dessen ersten Ende befestigt sein, dabei direkt am Hebelarm selbst und nicht daran aufgehängt. Ebenso kann ein zweites Gegengewicht 8b am zweiten Hebelarm 5ab an dessen ersten Ende befestigt sein, dabei direkt am Hebelarm selbst und nicht daran aufgehängt. Beide Hebelarme können mit der Abdeckung befestigt sein.

Bei einer besonders schweren Ausführung des Schlafbehältnisses 1 kann also, zumindest an einer lateralen Seite des Gehäuses 2, jeder der Hebelarme ein eigenes Gegengewicht an dem ersten Ende aufweisen. Bei der schweren Ausführung kann es sich um ein Schlafbehältnis mit erhöhten Sicherheitsanforderungen handeln, beispielsweise mit einem gepanzerten Gehäuse (Wand des Gehäuses und/oder Panzerverglasung des Fensterbereichs).

Um die zentrale Befestigung kann dann jeder der Hebelarme ein eigenes Drehmoment auf die Abdeckung 4 auswirken, wenn das entsprechende Gegengewicht das erste Ende nach unten zieht und das zweite Ende mit der daran befestigten Abdeckung nach oben drückt.

Die Drehmomente können sich dann addieren um die Abdeckung 4 zu öffnen, etwa wenn ein Verriegelungsmechanismus von Innen oder Außen an dem Gehäuse 2 geöffnet wird.

Obwohl die vorliegende Erfindung anhand des bevorzugten Ausführungsbeispiels vorstehend vollständig beschrieben wurde, ist sie darauf nicht beschränkt, sondern auf vielfältige Art und Weise modifizierbar, im Rahmen des Schutzumfangs der angehängten Ansprüche.

## Patentansprüche

1. Schlafbehältnis (1) umfassend
- ein Gehäuse (2) mit einer Einstiegsöffnung (3) und einem Liegebereich (6) im Inneren des Gehäuses (2) ;
- eine Abdeckung (4) mit einer Haltevorrichtung (5), wobei die Abdeckung (4) mittels der Haltevorrichtung (5) beweglich an dem Gehäuse (2) befestigt ist, wobei die Abdeckung (4) derart dimensioniert ist und dazu eingerichtet ist, die Einstiegsöffnung (3) zu schließen, wobei der Liegebereich (6) horizontal ausrichtbar ist und an einer Unterseite der Einstiegsöffnung (3) anschließt, **dadurch gekennzeichnet, dass**
die Haltevorrichtung (5) zumindest einen Hebelarm (5a) mit einem Gegengewicht (8) umfasst, welches an einem ersten Ende das Hebelarms (5a) befestigt ist und wobei die Abdeckung (4) an einem zweiten Ende des Hebelarms (5a) befestigt ist.

2. Schlafbehältnis (1) nach Anspruch 1, bei welchem die Abdeckung (4) und/oder eine Oberseite des Gehäuses (2) einen Fensterbereich (7) mit einem lichttransparenten Material umfasst.

3. Schlafbehältnis (1) nach einem der Ansprüche 1 oder 2, bei welchem das Gehäuse (2) eine Schalldämpfung und/oder ein Klimatisierungssystem und/oder ein Sauerstoffsystem umfasst.

4. Schlafbehältnis (1) nach einem der Ansprüche 1 bis 3, bei welchem die Haltevorrichtung (5) an einer linken und einer rechten lateralen Seite des Gehäuses (2) jeweils zwei Hebelarme (5a, 5b) umfasst, wobei diese zwei Hebelarme am Gehäuse drehbar befestigt sind und die Abdeckung (4) mit den Hebelarmen (5a, 5b) drehbar verbunden ist, wobei die Abdeckung (4) von einer Oberseite oder von einer Unterseite des Gehäuses zur Einstiegsöffnung (3) hin- und/oder von der Einstiegsöffnung (3) wegbewegbar ist.

5. Schlafbehältnis (1) nach einem der Ansprüche 1 bis 4, bei welchem das Gegengewicht (8) an zumindest einem der Hebelarme (5a, 5b) befestigt oder an diesem aufgehängt ist und wobei durch das Gegengewicht (8) ein Drehmoment auf den zugehörigen Hebelarm (5a) übertragbar ist, durch welches die Abdeckung (4) von der Einstiegsöffnung (3) hin- und/oder wegbewegbar ist, wobei der Hebelarm (5a) um eine zentrale Befestigung (ZB) des Hebelarms (5a) an dem Gehäuse (2) rotierbar ist, und/oder die Abdeckung (4) eine Verriegelungseinrichtung an dem Gehäuse für einen offenen oder geschlossenen Zustand der Einstiegsöffnung (3) umfasst.

6. Schlafbehältnis (1) nach einem der Ansprüche 1 bis 5, bei welcher die Haltevorrichtung (5) an jeder lateralen Seite einen ersten Hebelarm (5aa) und einen zweiten Hebelarm (5ab) umfasst, und am ersten Ende des ersten Hebelarms (5aa) ein erstes Gegengewicht (8a) an dem ersten Hebelarm (5aa) befestigt ist, und am ersten Ende des zweiten Hebelarms (5ab) ein zweites Gegengewicht (8b) an dem zweiten Hebelarm (5ab) befestigt ist.

7. Schlafbehältnis (1) nach einem der Ansprüche 1 bis 6, bei welchem das Gehäuse (2) Holz umfasst.

8. Schlafbehältnis (1) nach einem der Ansprüche 1 bis 7, bei welchem das Gehäuse (2) einen ersten Liegebereich (6a) mit einer ersten Einstiegsöffnung (3a) und einen zweiten Liegebereich (6b) mit einer zweiten Einstiegsöffnung (3b) umfasst, wobei der erste Liegebereich und der zweite Liegebereich aneinander anliegen oder durch eine fixe oder entfernbare Wand (W) getrennt sind; und das Schlafbehältnis (1) eine erste Abdeckung (4a) für die erste Einstiegsöffnung (3a) mit einer ersten Haltevorrichtung (5b) und eine zweite Abdeckung (4b) für die zweite Einstiegsöffnung (3b) mit einer zweiten Haltevorrichtung (5c) umfasst.

9. Schlafbehältnis (1) nach Anspruch 8, bei welchem das Gehäuse (2) ein erstes Gehäuse (2a) mit dem ersten Liegebereich (6a) und ein zweites Gehäuse (2b) mit dem zweiten Liegebereich (6b) umfasst, welche als Doppelbehältnis zusammensetzbar sind und die Wand (W) an dem ersten Gehäuse (2a) und an dem zweiten Gehäuse (2b) entfernbar ist.

10. Schlafbehältnis (1) nach einem der Ansprüche 1 bis 9, bei welchem das Gehäuse (2) in einer Modulbauweise ausgefertigt ist und aus vorgefertigten Bauelementen zusammensetzbar ist.

## Claims

1. Sleeping container (1), comprising
- a housing (2) with an entry opening (3) and a lying area (6) inside the housing (2);
- a cover (4) with a holding device (5), wherein the cover (4) is movably fastened to the housing (2) by means of the holding device (5), wherein the cover (4) is of such dimensions and is set up in such a manner as to close the entry opening (3), wherein the lying area (6) can be horizontally aligned and adjoins an underside of the entry opening (3),
**characterized in that** the holding device (5) comprises at least one lever arm (5a) with a counterweight (8) which is fastened to a first end of the lever arm (5a), and wherein the cover (4) is fastened to a second end of the lever arm (5a).

2. Sleeping container (1) according to Claim 1, in which the cover (4) and/or a top of the housing (2) includes a window area (7) with a light-transmitting material.

3. Sleeping container (1) according to one of Claims 1 or 2, in which the housing (2) includes sound insulation and/or an air-conditioning system and/or an oxygen system.

4. Sleeping container (1) according to one of Claims 1 to 3, in which the holding device (5) comprises two lever arms (5a, 5b) on a left and a right lateral side of the housing (2) in each case, wherein these two lever arms are rotatably fastened to the housing and the cover (4) is rotatably connected to the lever arms (5a, 5b), wherein the cover (4) can be moved away towards and/or away from the entry opening (3) from a top or from a bottom of the housing.

5. Sleeping container (1) according to one of Claims 1 to 4, in which the counterweight (8) is fastened to at least one of the lever arms (5a, 5b), or suspended therefrom, and wherein the counterweight (8) can transfer a torque to the associated lever arm (5a), by which the cover (4) can be moved towards and/or away from the entry opening (3), wherein the lever arm (5a) can be rotated about a central fastening (ZB) of said lever arm (5a) to the housing (2), and/or the cover (4) includes a locking device on the housing for an open or closed state of the entry opening (3).

6. Sleeping container (1) according to one of Claims 1 to 5, in which the holding device (5) comprises on each lateral side a first lever arm (5aa) and a second lever arm (5ab), and a first counterweight (8A) is fastened to the first lever arm (5aa) at the first end of the first lever arm (5aa), and a second counterweight (8b) is fastened to the second lever arm (5ab) at the first end of the second lever arm (5ab).

7. Sleeping container (1) according to one of Claims 1 to 6, in which the housing (2) is made of wood.

8. Sleeping container (1) according to one of Claims 1 to 7, in which the housing (2) comprises a first lying area (6a) with a first entry opening (3a) and a second lying area (6b) with a second entry opening (3b), wherein the first lying area and the second lying area are adjacent to one other or are separated by a fixed or removable wall (W) ; and the sleeping container (1) comprises a first cover (4a) for the first entry opening (3a) with a first holding device (5b), and a second cover (4b) for the second entry opening (3b) with a second holding device (5c).

9. Sleeping container (1) according to one of Claims 8, in which the housing (2) comprises a first housing (2a) with the first lying area (6a) and a second housing (2b) with the second lying area (6b), which can be assembled as a double container, and the wall (W) on the first housing (2a) and on the second housing (2b) can be removed.

10. Sleeping container (1) according to one of Claims 1 to 9, in which the housing (2) is constructed in a modular design and can be assembled from prefabricated components.

## Revendications

1. Cabine de repos (1) comprenant
- une enveloppe (2) dotée d'une ouverture d'entrée (3) et d'une zone de couchage (6) dans l'intérieur de l'enveloppe (2) ;
- un recouvrement (4) doté d'un dispositif de retenue (5), le recouvrement (4) étant fixé de manière mobile à l'enveloppe (2) au moyen du dispositif de retenue (5), le recouvrement (4) étant dimensionné et conçu pour fermer l'ouverture d'entrée (3), la zone de couchage (6) pouvant être orientée horizontalement et étant adjacente à un côté inférieur de l'ouverture d'entrée (3), **caractérisée en ce que** le dispositif de retenue (5) comprend au moins un bras de levier (5a) doté d'un contrepoids (8), lequel est fixé à une première extrémité du bras de levier (5a) et le recouvrement (4) étant fixé à une deuxième extrémité du bras de levier (5a).

2. Cabine de repos (1) selon la revendication 1, dans laquelle le recouvrement (4) et/ou un côté supérieur de l'enveloppe (2) comprend/comprennent une zone de fenêtre (7) dotée d'un matériau transparent à la lumière.

3. Cabine de repos (1) selon l'une des revendications 1 ou 2, dans laquelle l'enveloppe (2) comprend une insonorisation et/ou un système de climatisation et/ou un système de distribution d'oxygène.

4. Cabine de repos (1) selon l'une des revendications 1 à 3, dans laquelle le dispositif de retenue (5) comprend respectivement deux bras de levier (5a, 5b) sur un côté latéral gauche et un côté latéral droit de l'enveloppe (2), ces deux bras de levier étant fixés de manière rotative à l'enveloppe et le recouvrement (4) étant relié de manière rotative aux bras de levier (5a, 5b), le recouvrement (4) pouvant être déplacé à partir d'un côté supérieur ou à partir d'un côté inférieur de l'enveloppe par rapport à l'ouverture d'entrée (3) vers et/ou à l'écart de l'ouverture d'entrée (3).

5. Cabine de repos (1) selon l'une des revendications 1 à 4, dans laquelle le contrepoids (8) est fixé à au moins l'un des bras de levier (5a, 5b) ou est suspendu sur celui-ci et un couple pouvant être transmis au bras de levier (5a) associé par le biais du contrepoids (8), couple par le biais duquel le recouvrement (4) peut être déplacé vers et/ou à l'écart de l'ouverture d'entrée (3), le bras de levier (5a) pouvant tourner autour d'une fixation centrale (ZB) du bras de levier (5a) sur l'enveloppe (2), et/ou le recouvrement (4) comprenant un dispositif de verrouillage sur l'enveloppe pour un état ouvert ou fermé de l'ouverture d'entrée (3).

6. Cabine de repos (1) selon l'une des revendications 1 à 5, dans laquelle le dispositif de retenue (5) comprend sur chaque côté latéral un premier bras de levier (5aa) et un deuxième bras de levier (5ab), et un premier contrepoids (8a) est fixé au premier bras de levier (5aa) à la première extrémité du premier bras de levier (5aa), et un deuxième contrepoids (8b) est fixé au deuxième bras de levier (5ab) à la première extrémité du deuxième bras de levier (5ab).

7. Cabine de repos (1) selon l'une des revendications 1 à 6, dans laquelle l'enveloppe (2) comprend du bois.

8. Cabine de repos (1) selon l'une des revendications 1 à 7, dans laquelle l'enveloppe (2) comprend une première zone de couchage (6a) dotée d'une première ouverture d'entrée (3a) et une deuxième zone de couchage (6b) dotée d'une deuxième ouverture d'entrée (3b), la première zone de couchage et la deuxième zone de couchage étant en appui l'une contre l'autre ou étant séparées par une paroi (W) fixe ou amovible ; et la cabine de repos (1) comprend un premier recouvrement (4a) pour la première ouverture d'entrée (3a) doté d'un premier dispositif de retenue (5b) et un deuxième recouvrement (4b) pour la deuxième ouverture d'entrée (3b) doté d'un deuxième dispositif de retenue (5c).

9. Cabine de repos (1) selon la revendication 8, dans laquelle l'enveloppe (2) comprend une première enveloppe (2a) dotée de la première zone de couchage (6a) et une deuxième enveloppe (2b) dotée de la deuxième zone de couchage (6b), lesquelles peuvent être assemblées en tant que cabine double et la paroi (W) est amovible au niveau de la première enveloppe (2a) et au niveau de la deuxième enveloppe (2b).

10. Cabine de repos (1) selon l'une des revendications 1 à 9, dans laquelle l'enveloppe (2) est délivrée en construction modulaire et peut être assemblée à partir d'éléments de construction préfabriqués.
